# FASCICULE DE BREVET EUROPEEN

(11) **EP 0 291 383 B1**
(45) Date de publication et mention de la délivrance du brevet: **01.07.1992**
(21) Numéro de dépôt: 88401059.6
(22) Date de dépôt: 29.04.1988
(51) Int. Cl.: C21D 9/30

(54) **Procédé et machine pour le traitement thermique des arbres à cames**
Verfahren und Vorrichtung zur Wärmebehandlung von Nockenwellen
Method and apparatus for heat-treating camshafts

(30) Priorité: 07.05.1987 FR 8706503
(43) Date de publication de la demande: 17.11.1988
(73) Titulaire: AUTOMOBILES PEUGEOT, 75116 Paris (FR); AUTOMOBILES CITROEN, 92200 Neuilly-sur-Seine (FR)
(72) Inventeur: Grand, Jean-Pierre, F-78170 La Celle -Saint-Cloud (FR)
(74) Mandataire: Durand, Yves Armand Louis

(56) Documents cités:
- DE-A- 3 626 808
- DE-B- 2 839 990
- DE-C- 3 224 745
- FR-A- 2 378 864
- US-A- 2 242 158

## Description

La présente invention a pour objet une machine pour le traitement thermique par refusion de la surface ou portée des cames portées par un arbre à cames.

On sait que la refusion est un procédé de traitement thermique consistant à réaliser une fusion ponctuelle sur une surface, telle qu'une portée de came, à l'aide d'un arc électrique entouré d'un jet de gaz inerte et produit par une torche. On réalise ainsi une "trempe" ou un durcissement de la surface ou portée de came qui est généralement balayée par l'arc électrique de façon à ce que le traitement soit effectué sur toute la surface à traiter.

Plus précisément, on connaît, d'après le document US-A-4 312 685 par exemple, des machines de refusion des arbres à cames dans lesquelles on réalise un mouvement vertical de la torche à l'aide d'une came mère de manière que la torche soit à distance constante de la surface à traiter, l'arbre à cames étant lui-même entraîné dans un mouvement de rotation combiné avec un mouvement de translation axial de manière à effectuer le balayage.

Une telle machine présente des inconvénients résultant notamment du fait que le point d'impact de la torche se situe en général sur une surface inclinée de la came surtout lorsque celle-ci présente un sommet pointu, et il s'ensuit que l'arc électrique de la torche provoque un creux ou une concavité sur la surface ou portée de came, puisque le métal fondu s'écoule en raison de l'inclinaison de ladite surface. En d'autres termes, après le traitement de refusion, on obtient une surface ou portée de came impropre à l'utilisation et nécessitant un réusinage important.

On connaît également d'après le document DE-A-3 626 808 un procédé et une machine de traitement thermique des cames d'un arbre à cames, comme décrit dans le préambule de la revendication 1.

Plus précisément, comme expliqué à partir de la colonne 8, ligne 67 de ce document et comme montré à la figure 9, la came est divisée en plusieurs zones traitées l'une après l'autre en déplaçant la torche ou bien la came selon les zones traitées.

La présente invention a donc pour but de remédier à ces inconvénients en proposant un procédé et une machine perfectionnée pour le traitement thermique par refusion des cames portées par les arbres à cames, lequel procédé et laquelle machine ne risquent en aucun cas de détériorer la surface ou portée de came et permettent avantageusement de traiter de façon automatique des séries d'arbres à cames identiques et différentes.

A cet effet, l'invention a pour objet un procédé pour le traitement thermique par refusion des cames portées par un arbre à cames tournant et disposé horizontalement, à l'aide d'au moins une torche apte à réaliser une fusion par arc électrique sur la surface de la came à traiter et susceptible de se déplacer par rapport à l'arbre suivant une première direction verticale et perpendiculaire à l'axe de l'arbre à cames, une deuxième direction horizontale et parallèle à l'axe de l'arbre à cames, et une troisième direction horizontale et perpendiculaire audit axe, caractérisé en ce que la rotation de l'arbre et les déplacements de la torche suivant les trois axes sont respectivement commandés par des moyens à commande numérique indépendants sous le contrôle d'un ordinateur qui est programmé de telle façon que la torche aille en permanence chercher suivant la troisième direction, alors que l'arbre est entraîné en rotation, une position à l'aplomb de la came telle que le plan tangent au point d'impact de la torche sur la came soit toujours horizontal et perpendiculaire à l'axe de ladite torche.

L'invention vise également une machine pour la mise en oeuvre du procédé ci-dessus, caractérisée en ce qu'elle comprend un chariot intermédiaire en forme d'équerre déplaçable grâce à un moteur à commande numérique suivant la troisième direction et dont l'un des côtés porte un chariot supportant la torche précitée et déplaçable grâce à un moteur à commande numérique suivant la deuxième direction, tandis que l'autre côté du chariot intermédiaire en forme d'équerre est monté horizontalement mobile sur une platine elle-même montée verticalement mobile suivant la première direction sur le bâti de la machine grâce à encore un autre moteur à commande numérique.

Ainsi, comme on le comprend, le traitement thermique par refusion s'effectue toujours sur une partie de la surface ou portée de came se trouvant dans un plan horizontal, de sorte qu'il n'y a pratiquement plus de risque de provoquer des concavités dans cette surface ou portée de came, comme expliqué précédemment.

Suivant une autre caractéristique de l'invention, la machine selon cette invention comprend autant de torches que l'arbre à traiter comporte de cames ou de paires de cames et que le nombre d'arbres à cames identiques pouvant être traités simultanément par la machine, lesdits arbres étant chacun initialement orientés par un système d'indexage de façon que le traitement débute identiquement sur toute les cames des arbres.

Ce système d'indexage, qui est associé aux moyens pour faire tourner chaque arbre, comprend un doigt coopérant avec une rainure ménagée sur l'arbre.

Selon une autre caractéristique de l'invention, les déplacements du ou des chariots précités portant les torches sont assurés par des vis à rouleaux commandées par des courroies entraînées par un moteur à commande numérique porté par le chariot intermédiaire en forme d'équerre.

Quant au déplacement horizontal et perpendiculaire à l'axe de l'arbre, du chariot intermédiaire précité, ce déplacement est assuré par une vis à billes entraînée par un moteur à commande numérique porté par la platine précitée qui est munie de barres sur lesquelles peut coulisser ledit chariot intermédiaire.

Le déplacement vertical de la platine précitée sur le bâti de la machine est assuré par un moteur à commande numérique porté par ledit bâti qui comporte des barres verticales sur lesquelles coulissent des douilles ou analogues solidaires de ladite platine.

Suivant encore une autre caractéristique de la machine selon cette invention, chaque torche peut effectuer dans le plan vertical perpendiculaire à l'arbre à cames un déplacement angulaire défini par un moteur à commande numérique porté par le chariot portant la torche.

Suivant un autre mode de réalisation, la machine selon l'invention comporte une pluralité de torches, chaque torche étant portée par un chariot propre à effectuer un mouvement vertical, ce chariot étant porté par un chariot intermédiaire propre à effectuer un mouvement horizontal perpendiculaire à l'arbre et tous les chariots intermédiaires étant portés par un chariot unique propre à effectuer un mouvement horizontal parallèle à l'arbre.

Mais d'autres caractéristiques et avantages de l'invention apparaîtront mieux dans la description détaillée qui suit et se réfère aux dessins annexés, donnés uniquement à titre d'exemple, et dans lesquels :
La figure 1 est une vue très schématique en élévation et de côté d'une machine conforme aux principes de l'invention ;
La figure 2 est une vue schématique de cette machine suivant la flèche II de la figure 1 ;
La figure 3 est une vue schématique et de dessus de cette machine ;
La figure 4 est une vue schématique montrant comment s'effectue l'impact de l'arc électrique produit par la torche suivant un plan horizontal tangent aux génératrices de ladite came ; et
La figure 5 est une vue très schématique, correspondant sensiblement à la figure 3 et montrant comment s'effectue le traitement de quatre arbres à cames identiques traités par la machine.

En se reportant aux figures 1 à 3, on voit qu'une machine conforme aux principes de l'invention comprend essentiellement un bâti 33 supportant des torches 14 déplaçables au-dessus d'arbres 40 portant chacun une pluralité de cames 41, ces arbres étant supportés horizontalement et pouvant tourner suivant leur axe A.

Les arbres 40 sont supportés par un bâti inférieur 3 sur lequel est articulé un vérin 1 qui actionne par sa tige 1a et par l'intermédiaire d'une bielle, une barre de commande 2. Cette barre de commande 2 qui est fixée au bâti 3 par des paliers est équipée de quatre bielles 4 agissant respectivement sur quatre contre-pointes 5 maintenant une extrémité des arbres 40, comme cela est visible sur la partie inférieure gauche de la figure 1.

L'autre extrémité des arbres 40 est maintenue par des moyens qui seront maintenant décrits et qui permettent la rotation des arbres 40 durant le traitement thermique par refusion.

Comme il apparaît clairement sur la figure 1, un moteur 6 permet, par l'intermédiaire d'un système bielle-manivelle 7 le déplacement alternatif (avance et recul) d'un chariot 8 supportant un système 9 avec pointe d'entraînement 10. A ce système 9 est associé un doigt d'indexage 11 qui coopère avec une rainure ménagée dans l'arbre 40 et non représentée.

Le système 9 n'a pas besoin d'être décrit en détail et on en dira seulement qu'il réalise le pivotement de l'arbre 40 à la recherche de sa position d'indexage et la rotation de l'ensemble indexé selon le programme de traitement. En d'autres termes, l'arbre 40 tourne jusqu'à ce que le doigt 11 s'engage dans la rainure de l'arbre, et à ce moment là, on est certain que l'arbre est correctement orienté en position initiale pour permettre le démarrage du cycle de refusion.

On a montré en 12 un moteur qui, par l'intermédiaire d'une transmission appropriée, permet l'entraînement en rotation des pointes 10 et donc des arbres 40 autour de leur axe A.

Revenant aux torches 14, celles-ci peuvent se déplacer par rapport au bâti 33 suivant trois directions orthogonales, et à savoir, comme on le voit sur les figures, une première direction X verticale et perpendiculaire à l'axe A des arbres, une deuxième direction Y horizontale et parallèle à l'axe A, et une troisième direction Z horizontale et perpendiculaire à l'axe A, ce déplacement suivant les trois directions précitées pouvant s'effectuer alors que les arbres sont entraînés en rotation par le moteur 12. Tous les mouvements sont commandés par des moteurs à commande numérique séparés, sous le contrôle d'un ordinateur ayant en mémoire toutes les lois de mouvements, et cela de telle façon que le point d'impact de l'arc électrique des torches soit situé sur la génératrice de contact avec le plan tangent horizontal, comme on l'expliquera plus loin.

Les torches 14, comme on le voit bien sur les figures 1 à 3 sont supportées par deux chariots 13 supportant chacun deux torches 14 et qui sont guidés sur des barres 16 bien visibles sur la figure 1, suivant la direction Y, c'est-à-dire parallèlement à l'axe A des arbres à cames 40.

Le déplacement des chariots 13 est assuré par un moteur 18 à commande numérique qui agit sur des vis à rouleaux 17 de chaque chariot 13, par l'intermédiaire de poulies 19 et de courroies crantées 20 (figure 2).

L'ensemble décrit ci-dessus est constitué essentiellement par les chariots 13 et le moteur 18 est supporté par un chariot intermédiaire revêtant la forme d'une équerre 21 bien visible sur la figure 1.

Le déplacement de cette équerre suivant la direction Z, c'est-à-dire horizontalement et perpendiculairement à l'axe A de l'arbre 40, est assuré par un moteur 24 à commande numérique qui agit sur une vis à billes 25 (figure 2) par l'intermédiaire de poulies 25a et d'une courroie crantée 26. L'équerre 21 est guidée par des barres 22 et des douilles 23 (voir plus particulièrement figure 3), de sorte que ladite équerre peut se déplacer suivant la direction Z.

L'ensemble ci-dessus, à savoir le moteur 24 et les barres 22 supportant à coulissement l'équerre 21, est supporté par une platine 27 que l'on voit bien sur les figures 1 à 3.

Cette platine 27 est montée verticalement coulissante suivant la direction X sur le bâti supérieur 33 de la machine.

Plus précisément, le bâti 33 comporte des barres verticales 28 sur lesquelles peuvent se déplacer des douilles à billes 29 solidaires de la platine 27.

Ainsi, un moteur 30 à commande numérique, supporté par le bâti 33, peut agir sur une vis à billes 31 (figure 2) par l'intermédiaire de pouiles et d'une courroie crantée 32 pour commander le déplacement vertical de la platine 27 et donc le déplacement vertical de l'équerre 21 et des chariots 13.

Comme on le voit bien sur la figure 1, l'équerre 21 comprend un côté 21a supportant les chariots 13, et un autre côté 21b qui, lui, est monté horizontalement mobile sur la platine 27 elle-même montée verticalement coulissante sur le bâti supérieur 33 de la machine.

Cette machine peut parfaitement comporter, sans sortir du cadre de l'invention, un autre moteur (non représenté) installé entre le chariot 13 et les torches qui lui sont associées, pour permettre à chaque torche d'effectuer un déplacement angulaire dans le plan vertical perpendiculaire à l'arbre à cames 40, cela afin de pouvoir orienter la torche d'une façon appropriée, vers le centre de la pièce à traiter.

Il est important de remarquer ici que le déplacement des torches 14 suivant l'axe Z est prévu pour permettre au point d'impact de la torche de se situer, comme on le voit bien sur la figure 4, sur la génératrice G de contact avec le plan tangent horizontal H. Autrement dit, la torche 14, grâce à la programmation, ira en permanence chercher la génératrice G de la came 41 à plan tangent et horizontal pour y produire l'arc électrique. Ainsi, on évitera avantageusement les phénomènes de concavité se produisant sur la portée ou surface de la came 41, puisque l'impact s'effectuera toujours sur une partie horizontale de la came, et cela alors que l'arbre 40 est entraîné en rotation.

Par ailleurs, on notera que les torches 14 seront soumises à un mouvement alternatif suivant la direction Y parallèle à l'axe A de l'arbre 40 de façon à pouvoir balayer approximativement toute la largeur de la portée ou surface des cames 41 pendant la rotation dudit arbre.

Ce mouvement de rotation de l'arbre 40 à cames 41 autour de son axe A sera suffisamment lent par rapport au mouvement alternatif précité pour que le balayage se fasse avec recouvrement.

Mais on expliquera brièvement dans ce qui suit le fonctionnement de la machine qui vient d'être décrite en se reportant plus particulièrement à la figure 5 qui représente quatre arbres 40 comportant quatre cames ou quatre paires identiques de cames (A, B, C et D), toutes les cames ayant le même profil mais des orientations différentes. Les torches 14 effectuent bien entendu le même mouvement et, comme on le voit sur la figure 5, sont disposées de façon à traiter simultanément sur les quatre arbres une came.

Autrement dit, après orientation des quatre arbres grâce au système d'indexage précédemment décrit, la première torche T₁ traite la came A du premier arbre, la torche T₂ traite la came B du deuxième arbre et ainsi de suite, étant entendu qu'après traitement des cames A, B, C et D appartenant respectivement aux quatre arbres 40, les quatre arbres sont déplacés à l'aide d'un système approprié, suivant le sens de la flèche F, de sorte que la came B du premier arbre située à droite de la figure 5, est traitée par la torche T₂, que la came C du deuxième arbre est traitée par la torche T₃, et ainsi de suite.

La machine qui vient d'être décrite permet de traiter une seule catégorie d'arbres 40, comme on l'a dit précédemment.

Si l'on veut traiter un deuxième catégorie d'arbres à cames à la suite de la première catégorie d'arbres, il est nécessaire d'achever complètement le traitement sur la première catégorie d'arbres avant de commuter la machine sur un autre programme.

Aussi, selon un autre mode de réalisation selon cette invention, chaque torche 14 peut être portée par un chariot propre à effectuer un mouvement vertical, ce chariot étant porté par un chariot intermédiaire propre à effectuer un mouvement horizontal perpendiculaire à l'arbre et tous les chariots intermédiaires étant portés par un chariot unique pouvant effectuer un mouvement horizontal parallèle à l'arbre, des moyens de repérage constituant par exemple un repère optique, étant prévus pour, avant le déclenchement du traitement thermique, commuter la torche sur le programme qui convient. Autrement dit, il est possible de faire effectuer simultanément des programmes différents par les différentes torches à condition bien entendu que toutes les cames aient la même largeur de portée.

On a donc réalisé suivant l'invention une machine comportant des torches dont le déplacement peut être programmé et dans laquelle les lois de déplacement suivant les différentes directions peuvent être modifiées, et qui permet d'effectuer un traitement thermique par refusion sur chaque came d'une manière homogène, efficace et un moindre risque de détériorer la portée des cames.

## Revendications

1. Procédé pour le traitement thermique par refusion des cames portées par un arbre à cames tournant et disposé horizontalement, à l'aide d'au moins une torche (14) apte à réaliser une fusion par arc électrique sur la surface de la came à traiter et susceptible de se déplacer par rapport à l'arbre (40) suivant une première direction (X) verticale et perpendiculaire à l'axe de l'arbre à cames, une deuxième direction (Y) horizontale et parallèle à l'axe de l'arbre à cames, et une troisième direction (Z) horizontale et perpendiculaire au dit axe, caractérisé en ce que la rotation de l'arbre (40) et les déplacements de la torche (14) suivant les trois axes (X, Y, Z) sont respectivement commandés par des moyens à commande numérique indépendants (12, 18, 24, 30) sous le contrôle d'un ordinateur qui est programmé de telle façon que la torche (14) aille en permanence chercher suivant la troisième direction (Z), alors que l'arbre (40) est entraîné en rotation, une position à l'aplomb de la came telle que le plan tangent (H) au point d'impact de la torche (14) sur la came soit toujours horizontal et perpendiculaire à l'axe de ladite torche.

2. Machine pour la mise en oeuvre du procédé suivant la revendication 1, caractérisée en ce qu'elle comprend un chariot intermédiaire (21) en forme d'équerre déplaçable grâce à un moteur à commande numérique (24) suivant la troisième direction (Z) et dont l'un (21a) des côtés porte un chariot (13) supportant la torche précitée (14) et déplaçable grâce à un moteur à commande numérique (18) suivant la deuxième direction (Y), tandis que l'autre côté (21b) du chariot intermédiaire (21) en forme d'équerre est monté horizontalement mobile sur une platine (27) elle-même montée verticalement mobile suivant la première direction (X) sur le bâti (33) de la machine grâce à encore un autre moteur à commande numérique (30).

3. Machine selon la revendication 2, caractérisée en ce qu'elle comprend autant de torches (14) que l'arbre (40) comporte de cames (41) ou de paires de cames et que le nombre d'arbres à cames identiques pouvant être traités simultanément par la machine, lesdits arbres étant chacun initialement orientés par un système d'indexage de façon que le traitement débute identiquement sur toutes les cames (41).

4. Machine selon la revendication 3, caractérisée en ce que le système d'indexage précité, associé aux moyens pour faire tourner chaque arbre, comprend un doigt (11) coopérant avec une rainure ménagée sur l'arbre (40).

5. Machine selon la revendication 2 ou 3, caractérisée en ce que les déplacements du ou des chariots (13) portant les torches (14) sont assurés par des vis à rouleaux (17) commandées par des courroies (20) entraînées par un moteur à commande numérique (18) porté par le chariot intermédiaire en forme d'équerre (21).

6. Machine selon la revendication 2 ou 5, caractérisée en ce que le déplacement horizontal et perpendiculaire à l'axe (A) de l'arbre (40) du chariot intermédiaire précité (21) est assuré par une vis à billes (25) entraînée par un moteur (24) à commande numérique porté par la platine précitée (27) qui est munie de barres (22) sur lesquelles peut coulisser ledit chariot intermédiaire.

7. Machine selon l'une des revendications 2, 5 ou 6 , caractérisée en ce que le déplacement vertical de la platine précitée (27) sur le bâti (33) de la machine est assuré par un moteur (30) à commande numérique porté par ledit bâti qui comporte des barres verticales (28) sur lesquelles coulissent des douilles (29) solidaires de ladite platine.

8. Machine selon l'une quelconque des revendications précédentes, caractérisée en ce que chaque torche (14) peut effectuer dans le plan vertical perpendiculaire à l'arbre à cames (40) un déplacement angulaire défini par un moteur à commande numérique porté par le chariot (13) portant la torche.

9. Machine selon la revendication 2, caractérisée en ce qu'elle comprend une pluralité de torches (14), chaque torche étant portée par un chariot propre à effectuer un mouvement vertical, ce chariot étant porté par un chariot intermédiaire propre à effectuer un mouvement horizontal perpendiculaire à l'arbre et tous les chariots intermédiaires étant portés par un chariot unique propre à effectuer un mouvement horizontal parallèle à l'arbre.

## Patentansprüche

1. Verfahren zur Wärmebehandlung durch Umschmelzen der von einer drehbaren und waagerecht angeordneten Nockenwelle getragenen Nocken, mit Hilfe wenigstens eines Brenners (14) der fähig ist, ein Schmelzen durch Lichtbogen auf der Oberfläche des zu behandelnden Nockens durchzuführen und der fähig ist, sich in Bezug auf die Welle (40) in einer ersten lotrechten und senkrecht zur Achse der Nockenwelle verlaufenden Richtung (X), in einer zweiten waagerechten mit der Achse der Nockenwelle parallelen Richtung (Y) und in einer dritten waagerechten, senkrecht zu der besagten Achse verlaufenden Richtung (Z) zu bewegen, dadurch gekennzeichnet, dass das Umlaufen der Welle (40) und die Bewegungen des Brenners (14) entlang der drei Achsen (X,Y,Z) jeweils durch unabhängige numerische Steuermittel (12,18,24,30) unter der Kontrolle eines Rechners gesteuert werden, welcher derart programmiert ist, dass der Brenner (14), während die Welle (40) im Umlauf angetrieben wird, dauernd sucht, eine derartige Stelle lotrecht über dem Nocken einzunehmen, dass die tangentiale Ebene (A) an dem Auftreffpunkt des Brenners (14) an dem Nocken immer waagerecht und senkrecht zur Achse des besagten Brenners gerichtet ist.

2. Maschine zur Durchführung des Verfahrens gemäss Anspruch 1, dadurch gekennzeichnet, dass sie einen rechtwinkelförmigen, dank einem numerischen Steuermotor (24) entlang der dritten Richtung (Z) verschiebbaren Zwischenschlitten (21) aufweist, dessen eine Seite (21a) einen den vorgenannten Brenner (14) tragenden und dank einem numerischen Steuermotor (18) entlang der zweiten Richtung (Y) verschiebbaren Schlitten (13) trägt, während die andere Seite (21b) des rechtwinkelförmigen Zwischenschlittens (21) waagerecht bewegbar an einer Platte (27) angeordnet ist, die selbst in der ersten Richtung (X) lotrecht bewegbar an dem Rahmen (33) der Maschine dank noch einem anderen numerischen Steuermotor (30) angeordnet ist.

3. Maschine nach Anspruch 2, dadurch gekennzeichnet, dass sie soviel Brenner (14) umfasst, wie die Welle (14) Nocken (41) oder Nockenpaare aufweist und wie die Anzahl identischer, gleichzeitig durch die Maschine behandelbarer Nockenwellen, wobei die besagten Wellen jeweils ursprünglich durch ein Indexierungssystem derart ausgerichtet werden, dass die Behandlung identisch an allen Nocken (41) beginnt.

4. Maschine nach Anspruch 3, dadurch gekennzeichnet, dass das vorgenannte, den Mitteln zum Drehen jeder Welle zugeordnete Indexierungssystem einen mit einer an der Welle (40) ausgebildeten Nut zusammenwirkenden Finger (11) aufweist.

5. Maschine nach Anspruch 2 oder 3, dadurch gekennzeichnet, dass die Verchiebungen des bzw. der die Brenner (14) tragenden Schlittens bzw. Schlitten (13) durch Rollenschrauben (17) gewährleistet werden, welche von, durch einen von dem rechtwinkelförmigen Zwischenschlitten (21) getragenen numerischen Steuermotor (18) angetriebenen Riemen (20) betätigt werden.

6. Maschine nach Anspruch 2 oder 5, dadurch gekennzeichnet, dass die waagerechte und senkrecht zur Achse (A) der Welle (40) gerichtete Verschiebung des vorgenannten Zwischenschlittens (21) durch eine Kugelschraube (25) gewährleistet wird, welche durch einen, durch die vorgenannte Platte (27) getragenen numerischen Steuermotor (24) angetrieben wird, welche mit Schienen (22) auf welchen der besagte Zwischenschlitten gleiten kann, versehen ist.

7. Maschine nach einem der Ansprüche 2, 5 oder 6, dadurch gekennzeichnet, dass die lotrechte Verschiebung der vorgenannten Platte (27) an dem Rahmen (33) der Maschine durch einen numerischen Steuermotor (30) gewährleistet wird, der von dem besagten Rahmen getragen wird, welcher lotrechte Stangen (28), an welchen mit der besagten Platte festverbundene Hülsen (29) gleiten, aufweist.

8. Maschine nach irgendeinem der vorangehenden Ansprüche, dadurch gekennzeichnet, das jeder Brenner (14) eine, durch einen von dem den Brenner tragenden Schlitten (13) getragenen numerischen Steuermotor bestimmte winklige Verschiebung in einer senkrecht zur Nockenwelle (40) verlaufenden lotrechten Ebene durchführen kann.

9. Maschine nach Anspruch 2, dadurch gekennzeichnet, dass sie eine Vielzahl von Brennern (14) umfasst, wobei jeder Brenner durch einen Schlitten getragen wird, der fähig ist, eine lotrechte Bewegung durchzuführen, wobei diese Schlitten von einem Zwischenschlitten getragen wird, der fähig ist, eine waagerechte, senkrecht zur Welle gerichtete Bewegung durchzuführen und wobei sämtliche Zwischenschlitten von einem einzigen Schlitten getragen werden, der fähig ist, eine waagerechte, mit dem Nocken gleichgerichtete Bewegung durchzufüren.

## Claims

1. Method for the heat treating through remelting of cams carried by a rotary camshaft and disposed horizontally with the assistance of at least one torch (14) adapted to perform a fusion with an electric arc on the surface of the cam to be treated and capable of displacing itself with respect to the shaft (40) in a first vertical direction (X) perpendicular to the axis of the camshaft, a second horizontal direction (Y) parallel to the axis of the camshaft and a third horizontal direction (Z) perpendicular to the said axis, characterized in that the rotation of the shaft (40) and the displacements of the torch (14) along the three axes (X,Y,Z) are respectively operated by independent digital control means (12,18,24,30), respectively, under the monitoring of a computer which is programmed in such a manner that the torch (14) is permanently attempting in the third direction (Z) while the shaft (40) is rotated to reach a position plumb with the cam such that the plane (H) tangent to the point of impact of the torch (14) upon the cam be always horizontal and perpendicular to the axis of the said torch.

2. Machine for implementing the method according to claim 1, characterized in that it comprises a square-shaped intermediate carriage (21) displacable owing to a digital control motor (24) in the third direction (Z) and one (21a) of the sides of which carries a carriage (13) supporting the aforesaid torch (14) and displaceable owing to a digital control motor (18) in the second direction (Y) whereas the other side (21b) of the square-shaped intermediate carriage (21) is horizontally mounted movably on a plate (27) itself mounted to be vertically movable in the first direction (X) on the frame (33) of the machine owing to still another digital control motor (30).

3. Machine according to claim 2, characterized in that it comprises as many torches (14) as the shaft (40) comprises cams (41) or pairs of cams and as the number of identical camshafts which may be treated simultaneously by the machine, the said shafts being each one initially oriented by an indexing system so that the treatment begins identically on all the cams (41).

4. Machine according to claim 3, characterized in that the aforesaid indexing system, associated with means for turning each shaft comprises a finger (11) co-operating with a groove formed on the shaft (40).

5. Machine according to claim 2 or 3, characterized in that the displacements of the carriage(s) (13) carrying the torches (14) are provided by roll screws (17) operated by belts (20) driven by a digital control motor (18) carried by the intermediate square-shaped carriage (21).

6. Machine according to claim 2 or 5, characterized in that the horizontal displacement perpendicularly to the axis (A) of the shaft (40) of the aforesaid intermediate carriage (21) is provided by a ball screw (25) driven by a digital control motor (24) carried by the aforesaid plate (27) which is provided with bars (22) onto which the said intermediate carriage may slide.

7. Machine according to one of claims 2,5 or 6, characterized in that the vertical displacement of the aforesaid plate (27) on the frame (33) of the machine is provided by a digital control motor (30) carried by the said frame which comprises vertical bars (28) onto which are sliding sleeves (29) made fast to the said plate.

8. Machine according to any one of the foregoing claims, characterized in that each torch (14) may effect in the vertical plane perpendicular to the camshaft (40) an angular displacement defined by a digital control motor carried by the carriage (13) carrying the torch.

9. Machine according to claim 2, characterized in that it comprises a plurality of torches (14), each torch being carried by a carriage adapted to effect a vertical movement, this carriage being carried by an intermediate carriage adapted to effect a horizontal movement perpendicular to the shaft and all the intermediate carriages being carried by a single carriage adapted to effect a horizontal movement parallel to the shaft.
